# EUROPÄISCHE PATENTSCHRIFT

(11) **EP 0 019 651 B1**
(45) Veröffentlichungstag und Bekanntmachung des Hinweises auf die Patenterteilung: **07.12.1983**
(21) Anmeldenummer: 79101750.2
(22) Anmeldetag: 01.06.1979
(51) Int. Cl.: H01H 47/04, H03K 17/56

(54) **Elektronische Schaltungsanordnung für ein Relais mit festlegbarem Zeitverhalten**
Electronic circuit for a relay with a determinable time-rating
Circuit électronique pour un relais à régime de temps déterminable

(43) Veröffentlichungstag der Anmeldung: 10.12.1980
(73) Patentinhaber: WESTDEUTSCHE ELEKTROGERÄTEBAU G.m.b.H., Windmühlenweg 27 D-4770 Soest (DE)
(72) Erfinder: Mauz, Erwin, D-4770 Soest (DE)
(74) Vertreter: Bierl, Richard Franz

## Beschreibung

Die Erfindung betrifft eine elektronische Schaltungsanordnung für ein Relais mit durch die Betätigung eines Schalters festlegbarem Zeitverhalten, die einen Taktgenerator, eine Teilerkette, astabile und/oder monostabile und/oder bistabile Kippstufen, logische Verknüpfungsglieder und einen Ausgangskreis für die Ansteuerung des Relais enthält.

Relais mit festlegbarem, durch die Betätigung eines Schalters ausgelöstem Zeitverhalten gibt es in dem einschlägigen technischen Bereich der Technik der zeithaltenden Schalter in Zahlreichen und teilweise sehr verschiedenen Ausführungsformen. Zunächst ist dabei zu unterscheiden zwischen analogen zeithaltenden Schaltern, bei denen zB. ein RC-Kreis zur Festlegung des Zeitverhaltens in Verbindung mit einem nichtlinearen Entladeglied, zB. einer Schaltdiode, einem Thyristor od.dgl. oder in der rein mechanischen Version ein elektromechanisches oder ein pneumatisches Hemmwerk, eingesetzt werden einerseits und Relais, die teilweise von digitalen Baueinheiten, zB. Zählern, od.dgl. Gebrauch machen oder völlig in Digitaltechnik aufgebaut sind.

Teilweise ist diese Vielfalt von praktischen Ausführungen auch dem Umstand zuzuschreiben, daß nicht nur Schaltzeiten in größenordnungsmäßigen, dh. in mehreren Zehnerpotenzen verschiedenen Bereichen je nach dem Anwendungsfall gefordert werden, sondern auch Relais-Steuerungs-Schaltungsanordnungen mit verschiedenem, typischen Zeitverhalten, zB. anzug- oder abfalls-verzögert, impuls-verlängemd oder -verkürzend, impulsgebend, additiv anzug-verzögert und andere mehr.

Bisher waren diese Forderungen in verschiedenen Zeitbereichen und mit verschiedenen Zeitverhaltens-Funktionen nur mittels teilweise völlig verschiedener Konstruktionen zu erfüllen; als extreme Beispiele seien zu nennen der Treppenlicht-Zeitschalter, elektronische Blinkrelais, Kipprelais, Kondensator-Wischrelais usw. Digital-Zeitrelais werden zwar bezüglich des Zeitbereichs allen Anforderungen gerecht, sie erfordern aber einen größeren Aufwand und lassen sich nur mit relativ hohen Kosten herstellen, vor allem, wenn unterschiedliches Zeitverhalten verlangt wird, was bei Digital-Zeitrelais allenfalls durch aufwendige Ketten von Verknüpfungsgliedern realisierbar ist.

Der Erfindung liegt deshalb die Aufgabe zugrunde, eine elektronische Schaltungsanordnung der eingangs beschriebenen Gattung so als Mehrzweck-Baugruppe aufzubauen, daß sie mit einfachen Mitteln, zB. durch die Belegung unterschiedlicher Anschlüsse oder auch durch nur in kleinem Umfang geänderte Bestückung in möglichst dem gesamten Anwendungsbereich optimal umgerüstet und eingesetzt werden kann, um ein Relais mit dem gewünschten Zeitverhalten anzusteuern. Weiterhin besteht die Aufgabe darin, die Schaltungsanordnung so auszubilden, daß mehrere für bestimmte Funktionen spezifische Bedingungs-Kombinationen so mit einer einzigen Kombination von Verknüpfungsgliedern zu Teil-Baueinheiten verbunden bzw. ergänzt werden können, daß zwischen mehreren Anschlüssen für den im Eingangskreis wirkenden Schalter und für Ausgangskreise die Schaltungs-Anordnung mit dem gewünschten Zeitverhalten für die Ansteuerung des Relais ausgewählt werden kann, und zwar möglichst derart, daß lediglich die spezifischen äußeren Anschlußstellen belegt werden.

Schließlich besteht die Aufgabe darin, die Schaltungsanordnung für eine Integration in einem Kompakt-Halbleiter-Baustein geeignet auszugestalten, bei der mit immer dem gleichen Baustein - lediglich durch unterschiedliche Beschaltung der Anschlußstellen, zB. mit Code-Signalen, mit vom Schalter gelieferten Eingangs-Signalen und mit dem Relais an verschiedenen Ausgangsanschlüssen - alle praktisch benötigten Ausführungen, sowohl bezüglich der Zeitverhaltens-Funktion als auch bezüglich des Zeitbereichs, verwirklicht werden können.

Die vorstehend beschriebene Aufgabe wird erfindungsgemäß dadurch gelöst, daß der Ausgang mindestens einer Stufe der vom Taktgenerator, vorzugsweise über eine Teiler-Vorstufe, gesteuerten Teilerkette eine zu einer FLIP-FLOP-Funktionskette gehörende bistabile Kippstufe beaufschlagt, deren Ausgangssignal zusammen mit einem vom Schalter gelieferten Steuersignal auf Leitungen im Eingangskreis über eine aus einigen der logischen Verknüpfungsglieder zusammengesetzte Verknüpfungsglieder-Kette, gegebenenfalls unter Einschluß von ODER-("OR")-, Negations-("N")-, WEDER-NOCH-("NOR")-Gliedern, am Eingang des Ausgangskreises liegt, wobei das Steuersignal, gegebenenfalls zusammen mit einem Rücksetz-("RESET")-Signal, an mindestens einem von drei Anschlüssen der Leitungen des Eingangskreises liegt, von denen
(a) der erste Auschluß über eine erste Bedingungs-Kombination, bestehend aus einem ersten und einem zweiten mit jeweils einem ihrer Eingänge seriengeschalteten ODER-("OR")-Glied,
(b) der zweite Auschluß über eine zweite Bedingungs-Kombination, bestehend aus der ersten Bedingungs-Kombination (BK,) und einem dieser an einem zweiten Eingang des ersten ODER-("OR")-Gliedes vorgeschalteten WEDER-NOCH-("NOR")-Glied
(c) und der dritte Auschluß über eine dritte Bedingungs-Kombination, bestehend aus monostabiler Kippstufe (MONO-FLIP-FLOP), Negations-,WEDER-NOCH-("NOR")-Gliedern und bistabiler Kippstufe (FLIP-FLOP)
   am Rücksetzeingang der Teilerkette liegt, wobei die Ausgangssignale der Verknüpfungsglieder-Ketten mit bistabilen Kippstufen oder WEDER-NOCH-Glied je einen weiteren Eingang des WEDER-NOCH-("NOR")-Gliedes der zweiten Bedingungs-Kombination beaufschlagen.

In weiterer Ausgestaltung liegt zwischen den Ausgängen mehrerer Stufen der Teilerkette und den Eingängen der beaufschlagten Kippstufe(n) eine entsprechend der Zehl der angeschlossenen Teiler- stufen-Ausgänge zweidimensional durch Gleichspannungssignale codiert ansteuerbare Auswahl-Matrix.

Es sind zwar schon Schaltungsanordnungen mit einer elektronischen Teilerkette in Kombination mit einem RC-Oszillator bekannt geworden (zB. "electronic industrie 5 - 1978, Seite 17); diese sind aber nur für spezifische Anwendungsfälle entworfen. Dagegen läßt sich mit einer Schaltungs- anordnung gemäß der zuerst genannten Merkmalsgruppe schon ein Relais mit verschiedenen Zeitverhaltens-Funktionen und außerdem innerhalb eines großen Bereichs verschiedener Verzögerungs-, Halte- und Abfallzeiten verwirklichen. In der weiter ausgebildeten Stufe sind dann sogar noch die Zeitbereiche lediglich durch die Art der äußeren Spannungsbeschaltung besonderer Anschlüsse zu wählen. Wenn dann zusätzlich zu dem einen Ausgang von Stufen der Teilerkette, gegebenenfalls über eine Auswahl-Matrix, ein weiterer Ausgang mit halbem Teilungsverhältnis über eine Verknüpfungsglieder-Kette an dem Setz-Eingang einer weiteren bistabilen Kippstufe angeschlossen ist, deren Ausgangssignal zusammen mit dem ersten Steuersignal über ein ODER-Glied am Eingang eines Ausgangskreises mit Leistungsverstärker anliegt, lassen sich mit den gleichen Zeitverhaltens-Funktionen auch Blinkrelais-Ansteuerungen realisieren.

Besonders auch in Verbindung mit dem zuletzt erwähnten Anwendungsfall ist es möglicherweise zweckmäßig, wenn die Teilerkette als Mehrfach-Dekadenteiler aus abwechselnd "2"-Teiler- und "5"-Teiler-Stufen aufgebaut ist. Dann läßt sich nämlich gewährleisten, daß wegen der zusätzlichen Steuerung eines Verknüpfungszweigs mit einer Mäander-Taktfunktion der doppelten Frequenz, dh. des halben Teilerverhältnisses die Blinkzeiten und die Blinkpausen exakt gleich lang sind.

In allen bisher beschriebenen Ausgestaltungen ist es weiterhin vorteilhaft, wenn der Takt- generator im frequenzbestimmenden Kreis ein einstellbares, aus einem Potentiometer und einem Kondensator zusammengesetztes RC-Glied enthält, das an Außen-Lötanschlüsse anschließbar ist. Beispielsweise mit diesem Potentiometer können so innerhalb Stufen der Teiler-Zeitbereichswahl die Zeitspannen Kontinuierlich verändert und so jeder Verzögerungswert mühelos und stufenlos eingestellt werden.

Der zuletzt genannte Teil der erfindungsgemäßen Aufgabe, nämlich eine kompakte Kombination der zugehörigen Baueinheiten auf einem Halbleiter-Baustein der integrierten Bauart unter Einhaltung aller vorerwähnten und angedeuteten Variationsmöglichkeiten, läßt sich dadurch erfüllen, daß mindestens die Teilerkette oder der Mehrfach-Dekadenteiler, gegebenenfalls mit der zugehörigen Auswahl-Matrix, und/oder die FLIP-FLOP-Funktionskette mit ihrer zugehörigen Bedingungs-Kombination auf einem Halbleiter-Baustein integriert zusammengefaßt und die Codiereingänge der Auswahl-Matrix und die Steuer-Eingänge der Bedingungsglieder, sowie gegebenenfalls Anschlüsse des Taktgenerators für das externe RC-Glied und die Takteingänge, Rücksetzeingänge, die Ausgangskreise und die Stromversorgungs-Leitungen an Außen-lötanschlüsse des Halbleiter-Bausteins in der für diesen charakteristischen Technologie angebracht sind.

In dieser Form läßt sich also für alle praktischen Anwendungsfälle ein jeweils identischer Halbleiter-Baustein verwenden, dessen Herstellungskosten deswegen erheblich gesenkt werden können, weil er wegen der Möglichkeit einer universellen Verwendung in großen Stückzahlen eingesetzt werden kann.

Im folgenden ist ein Ausführungsbeispiel der Erfindung anhand der Zeichnung beschrieben; es stellt dar:
Fig. 1: einen wesentlichen Teil der Zeitverhaltens-Funktionen mit verschiedenen Schalterbetätigungs-Arten mit Steuersignalen für
   a) Dauerbetrieb mit Anzug-Verzögerung,
   b) Kurzbetrieb mit Abfall-Verzögerung,
   c) beliebige Dauer mit konstanter Relaiszeit,
   d) additive Anzugverzögerung;
Fig. 2: ein Blockschaltbild für denjenigen Teil, der die Wirkung der vom Schalter gelieferten Eingangsimpulse bei der Auslösung der Zeitverhaltensfunktion betrifft;
Fig. 3: ein Blockschaltbild für denjenigen Teil, der den automatisch ablaufenden Abschnitt der Zeitverhaltens-Funktion betrifft;
Fig. 4: a) die Spannungsdiagramme an verschiedenen Knotenpunkten der Schaltungsanordnung für die Anzug-Verzögerung, b) für die Blinkschaltung, c) für die Abfall-Verzögerung, d) für Impulsverlängerung bzw. -verkürzung;
Fig. 5: ein Blockschaltbild für denjenigen Teil, der zur Ergänzung der Teile von Fig. 2 und Fig. 3 zu einer Halbleiter-Kompaktbaustein-geeigneten Schaltungsanordnung gehört.

In Fig. 1 sind unterhalb des Zeitdiagramms a) für das vom Schalter erzeugte Steuersignal für den Fall "1 " in a, das Signal für die gewünschte Anzugverzögerung, in a₂ das Signal für ein normal arbeitendes Blinkrelais, in a₃ das Signal für ein Blinkrelais mit Anzugverzögerung dargestellt. Im Zeitdiagramm b) - Eingangssignal vom Schalter für den Fall "2", erzeugt - zeigen das Diagramm b,) das gewünschte Zeitverhalten für Abfallverzögerung, das Diagramm b_{z}) den Fall des Wisch-Relais, des Diagramm bₐ) den Fall des Blinkrelais mit Abfallverzögerung und das Diagramm b₄) den Fall eines erneut nach einer Pause vorgegebener Dauer nochmals anziehenden Relais.

Unter den beiden Eingangssignal-Diagrammen c₁) und C_{Z}) für einen langen bzw. kurzen Impuls (Fall "3") ist die Relaisfunktion c₃) mit konstanter Dauer, dh. im ersten Falle für die Funktion "impulsverkürzend", im zweiten für die Funktion "impulsverlängernd" gezeichnet. Schließlich ist unterhalb d) für den Fall "1 mit unterbrochen wiederholter Schalterbetätigung die Relais-Funktion d₁ für additive Verzögerung dargestellt.

In Fig. 2 ist die bistabile Kippstufe 1 (FF,) eingangsseitig an den Ausgang "Z" der Auswahl-Matrix 2 über die Leitung 3 angeschlossen, während die beiden Rücksetz-Eingänge 4 und 5 über die Verbindungs-Leitung 6 miteinander verbunden sind. So lange am Rücksetzeingang 5 der Teilerkette 7 nicht ein Impuls "L" anliegt, ist die Teilerkette 7 gesperrt; die Spannung an deren Rücksetzeingang 5 wird nämlich bestimmt durch die Baueinheiten (OR₂) 8, (OR,) 9, (NOR,) 10 sowie durch die an diesen anliegenden, vom Schalter gelieferten Steuerspannungen "H" auf den Leitungen 11 (für Fall "1" "anzugverzögert"), 12 (für Fall "2": abfallverzögert) und 13 (für Fall "3": "impulsverlängernd bzw. - verkürzend") an den Eingängen 14a, 14b bzw. 14c.

Das Signal auf der Leitung 13 beaufschlagt den Eingang 14c des MONO-FLOPS 15 (MF₂), an dessen Ausgang 16 über das Negationsglied (N₄) 17 der eine Eingang 18 des NOR₄-Glieds 19 angeschlossen ist. Der Ausgang 20 ist über die Leitung 21 mit dem Setzeingang 22 der bistabilen Kippstufe (FF₃) 23 verbunden, an deren Setz ausgang 118 ein Signal über die Leitung 24 und deren Zweig 24' an den Eingang 25 des NOR,-Glieds 10 geführt wird. Die Baueinheiten zwischen dem Eingang 14c und der Leitung 24 bilden eine vor das NOR,-Glied 10 vorgeschaltete Verknüpfungs-Kette (15, 17, 19, 23), die das Eingangssignal für den Fall "3" am Eingang 14c in die für die Relaisfunktion "impulsverlängernd/-verkürzend" notwendige Signalform auf der Leitung 24' umformt.

Die Leitungen 3 und 6 sind außerdem mit den Eingängen 26, 27 des OR₄₋Glieds 28 verbunden, dessen Ausgangsleitung 29 zusammen mit dem über das Nₑ₋Negationsglied 30 invertierten Ausgangssignal "Z" auf der Leitung 31 über die Leitung 32 das NORₑ₋Glied 33 beaufschlagt, wobei das Signal an dessen Ausgang 33' über die Leitung 34 den Setzeingang 35 und das Signal auf der Ausgangsleitung 29 den Rücksetzeingang 36 der bistabilen Kippstufe 37 (FF₄) beaufschlagt. Das Signal am, Setzausgang 38 beaufschlagt seinerseits zusammen mit dem durch das N₂-Negationsglied 39 invertierten Eingangssignal für den Fall "1 das OR₇-Glied 40; das Ausgangssignal des OR₇₋Glieds 40 wird also auf der Leitung 41 wirksam, so lange das invertierte Eingangssignal für den Fall "1" als "L" am zweiten Eingang des OR₇-Gliedes 40 ansteht, und auf eine nichtdargestellte Ausgangsstufe gegeben wird; nach dem Ende des Eingangssignals für den Fall "1" ist das OR₇-Glied 40 an einem Eingang mit "H" beaufschlagt, so daß die Spannungswechsel am anderen Eingang nicht wirksam werden können.

Der Setzausgang 43 ist über die Leitung 43', das N₁-Negationsglied 44 mit dem einen Eingang 45 des NOR₂-Gliedes 46 verbunden, dessen anderer Eingang 47 gleich wie ein Eingang des OR₇-Glieds 40 mit dem durch das N₂-Negationsglied 39 invertierten Eingangssignal für den Fall "1" beaufschlagt ist. Der Ausgang 48 des NOR₂-Glieds 46 ist mit einem ersten Eingang 49 über die Leitung 50 verbunden, das Signal auf der Leitung 24 liegt über die Leitung 24" am dritten Eingang 51 des NOR₅-Glieds 52 und am zweiten Eingang 53 liegt ein weiteres Ausgangssignal aus einer ähnlichen Verknüpfungskette an, die zum Eingangssignal für den Fall "2" gehört. Der Ausgang 54 des NOR₅-Glieds 52 wird an eine weitere nicht dargestellte Ausgangsstufe über die Leitung 55 geleitet.

In Fig. 4 sind die zu den Eingangssignalen für die fälle "1", "2" und "3" gehörenden Diagramme für verschiedene Knotenpunkte der Schaltungsanordnung wiedergegeben. Für den Fall "1 " in Fig. 4a wird aus dem "H"-Signal am Eingang des NOR,-Gliedes 10 ein "L"-Signal an dessem Ausgang, das über die OR,- 9 - und OR2 - 8 - Glieder an den Rücksetzeingang 5 der Teilerkette 7 geführt wird, woraufhin diese startet.

Zu dem Fall "1 " gehören auch die Diagramme der Fig. 4b für das Blink-Relais mit genauer Halbierung der Periodendauer. Das Ausgangssignal des OR₄-Gliedes 28 ergibt zusammen mit demjenigen des N₆-Negationsgliedes 30 ein gegenüber dem Signal im Ausgang des OR₄-Gliedes 28 genau um eine halbe Periodendauer versetzte Impulsfolge am Ausgang des NORₑ₋Glieds 33, so daß am Setzeingang 35 der bistabilen FF₄₋Kippstufe 37 abwechselnd ein "H" und ein "L"-Signal auftreten und der Setzausgang 38 die gewünschte Blink-Funktion auftritt, deren Dauer vom OR₇-Glied 40 auf der Leitung 41 durch das Eingangssignal für den Fall "1" begrenzt wird.

Im Falle "2" tritt auf der Eingangsseite, dh. im Schalterausgangskreis-Abschnitt die in Fig. 4c dargestellte Funktion mit einem "H"-Signal während der aktivierten Schalterstellung auf, während deren Dauer die Teilerkette 7 gesperrt ist; dieses "H"-Signal liegt am Ausgang des OR₂-Gliedes 8 an. Durch das Eingangssignal für den Fall "3" wird - ohne Rücksicht auf seine Dauer - am Ausgang des MONO-FLOPS (MF₂) 15 ein Kurzimpuls "H" erzeugt, der durch das N₄-Negationsglied 17 invertiert wird, wodurch im Ausgang 20 des NOR₄-Glieds 19 ein "H"-Kurzimpuls entsteht, der nun die gleiche Wirkung wie das Eingangssignal für den Fall "1 " hat, nämlich, daß die Teilerkette 7 freigegeben wird.

Für die Beschreibung des automatisch ablaufenden Teils der Zeitverhalten-Funktionen von Fig. 4c und 4d sind die in Fig. 3 dargestellten Baueinheiten und ihre schaltungstechnische Kombination von Bedeutung. Wie bereits vorbeschrieben, beaufschlagen die Matrix-Ausgangssignale "Z'", "Z" und das Rücksetzsignal "R" auf den Leitungen 31, 3 und 6 die bistabile FF₁-Kippstufe 1 bzw. über das OR₄₋Glied 28, das N₆-Negationsglied 30 und das NOR₆-Glied 33 die bistabile Kippstufe (FF₄) 37.

Nach Ablauf der voreingestellten Teiler-Zeitspanne wird der Ausgang 43 der FF,-Kippstufe 1 auf "H" gesetzt, so daß über das Nᵢ-Negationsglied 44 am Eingang 47 des NOR₂₋Glieds 46 ein "L"-Signal anliegt, und am Ausgang 48 des NOR₂₋Glieds 46 ein "H"-Signal zu stehen kommt. Über die Leitung 50 und den Eingang 49 des NORₛ₋Glieds 52 wird daraus ein "L"-Signal, also nach Ablauf der an der Teilerkette voreingestellten Verzögerungszeit hinter einem nichtdargestellten Negationsglied ein "H"-Zustand, dh. der für die gewünschte Funktion "Anzugverzögerung" erforderliche Übergang zum "H"-Steuerungssignal für das Relais. Mit Abfall des Eingangssignals für den Fall "1" nach Rücksetzen des Schalters in die nicht-aktivierte Stellung tritt am Ausgang 48 des NOR₂₋Glieds ein "L"-Zustand und somit nach der Negation hinter dem NOR₅-Glied 52 ein Rückfallen auf "L" ein (vgl. Fig. 4a).

Wenn nach Rücksetzen des Schalters auf der Leitung 6 im Falle des Eingangssignals für den Fall "2" ein "L"-Zustand eintritt, dann wird die Teilerkette 7 freigegeben und nach Ablauf der voreingestellten Zeitspanne der Ausgang 43 der bistabilen FF₁-Kippstufe 1 über das OR₃₋Glied 42 auf "H" gesetzt; am Rücksetzeingang 115 der bistabilen FF₂₋Kippstufe 116 liegt dann ein "H"-Signal an, am Setzausgang 117 über das NOR-Glied 115a also ein "L"-Signal; die Schaltzustände an dem Ausgang 43 der bistabilen FF₁-Kippstufe 1 und auch an demjenigen 117 der bistabilen FF₂₋Kippstufe 116 kehren sich also um und mithin wechselt das Signal in der Zeitverhalten-Funktion dann in "L" und am Ausgang des nichtgezeichneten Negationsglieds hinter dem NORₛ₋Glied 52 ebenfalls in "L"; dies entspricht dann der Zeitverhaltens-Funktion für "Abfall-Verzögerung" (vgl. Fig. 4c).

Das Eingangssignals für den Fall "3" ist im automatischen Teil der Zeitverhaltensfunktion entsprechend demjenigen des Eingangssignals für den Fall "2"; er unterscheidet sich also nur dadurch von dem anderen, daß die Schalter-"Signalzeit" in extremer Weise auf die Kurzzeit der MONO-FLOP-Stufe (15 in Fig. 2) schwindet und sich der Abfall am Ausgang 118 der bistabilen FF₃₋Kippstufe 23 auf "L" fast genau nach dem Ablauf der voreingestellten Teiler-Zeitspanne vollzieht. Dies entspricht dem Zeitverhalten der "impulsverlängerung bzw. -verkürzung" (vgl. Fig. 4d).

In Fig. 5 stellt das Innere des strichpunktierten Rahmens 201 die auf einem integrierten Halbleiter-Baustein untergebrachte Schaltungsanordnung dar, wovon hier jedoch nur diejenigen Teile gezeichnet sind, die in Fig. 2 und Fig. 3 nicht oder weniger ausführlich wiedergegeben sind; zwischen den Anschlüssen "Z", "Z"' und "R" (3, 31, 6), "1", "2" und "3" (11, 12, und 13) und schließlich der Ausgangsleitungen 41 und 55 sind also die Schaltungsteile der Fig. 2 und 3 sinngemäß einzufügen.

Der Takt-Generator 210 steuert über eine Teiler-Vorstufe ( ":32") 211 in an sich bekannter Weise den Mehrfach-Dekadenteiler 212 (entsprechend der Teilerkette 7) (unter zwischenschaltung einer Transistorstufe 213, der Schmitt-Trigger-Stufe 214 und dem Negationsglied 215). Die Teiler- stufen sind je aus einer "5"-Teiler- und einer "2"-Teilerstufe abwechselnd zu "10"-Teilerstufen zusammengefügt; deswegen tritt zB. am A'-Ausgang die doppelte Frequenz derjenigen des "A"-Ausgangs auf. Alle Teiler-Ausgänge A', A, .... D', D führen in die Zeilenleitungen, die Anschlüsse 216, 217 über die Schmitt-Trigger-Stufen 218, 219 zu den Anschlüssen "x", "y" der Reihenleitungen der zweidimensionalen Auswahl-Matrix 2, an deren Ausgängen 3,31 - wie auch von ähnlichen Fällen bekannt - die Teilerketten-Ausgangssignale

liegen.

Die Steuer-signale der Fälle "1 ", "2", "3" kommen jeweils über ein Negationsglied 221, die Schmitt-Trigger-Stufe 222 an einem Außen-Lötanschluß 223, 224 bzw. 225 zustande. Jeder dieser Eingänge ist wieder in an sich bekannter Weise an einem Spannungsteiler auf positiver Spannung; durch Verbinden mit Masse bei Schalterbetätigung entstehen also die positiven Eingangssignale. Sowohl die positive Vorspannung als auch die Schmitt-Trigger-Stufen dienen einer Vergrößerung der Störsicherheit.

An den Taktgenerator 210 ist das aus Potentiometer 226 und Kondensator 227 von außen an die Lötanschlüsse 228, 229 gelegte RC-Glied im frequenzbestimmenden Kreis angeschlossen; mit dem Potentiometer 226 wird die Frequenz des Generators 210 und damit die an der Teilerkette voreingestellte Zeitspanne an den Ausgängen 3, 31 fein eingestellt zwischen den Werten der dekadischen Stufen. Auch die Lötanschlüsse 228, 229 sind durch Spannungsteiler 230, 231 positiv vorgespannt. Über die Lötanschlüsse 232, 232a ist die Stromquelle für die Spannungsversorgung der Schaltungsanordnung außen und innerhalb des Halbleiter-Bausteins eine Spannungsregler-Stufe 233 angeschlossen.

Über den Lötanschluß 234 können mittels der Schmitt-Trigger-Stufe 235 und die Negationsglieder 236, 237 Rücksetzsignale in die Schaltungsanordnung an noch freie - Anschlüsse von Verknüpfungsgliedern eingeleitet werden; mit der Beschaltung des Lötanschlusses 238 von außen durch den Kondensator 239 wird beim Anlegen der Betriebsspannung durch die MONO-FLOP-Stufe 240 jede Kippstufe automatisch rückgesetzt. Beide Anschlüsse sind wiederum durch Spannungsteiler 241, 242 auf positive Spannung gesetzt, so daß die erforderliche Störsicherheit gewährleistet ist. Die an den Leitungen 236a, 237a und 240a auftretenden Rücksetzsignale werden gegebenenfalls auf die Leitungen 240a und 236a im Eingang des OR₂₋Glieds 8 (Fig. 2) bzw. die Leitungen 237a und 240a im Eingang des OR₃₋Glieds gegeben.

Die Ausgänge 41 und 55 sind über je eine Leistungsverstärkerstufe 243, 244 bzw. 245 an die Außen-Lötanschlüsse 246, 247 bzw. 248 geführt, von denen jeder durch einen Gleichrichter (zB. 249) mit positiver Vorspannung störsicher gemacht wird. Zwischen dem Ausgang 55 und der Leistungsverstärkerstufe 244 liegt ein Negationsglied 250, das im Zusammenhang besonders mit der Fig. 3 mehrfach erwähnt worden ist. Bei diesem Schaltungszweig handelt es sich um jenen, der in den vorbeschriebenen Fällen von Zeitverhaltens-Funktionen für die Relais-Ansteuerung verwendet wird.

## Patentansprüche

1. Elektronische Schaltungsanordnung für ein Relais mit durch die Betätigung eines Schalters festiegbarem Zeitverhalten, enthaltend einen Taktgenerator (210), eine Teilerkette (7), astabile und/oder monostabile und/oder bistabile Kippstufen, logische Verknüpfungsglieder und einen Ausgangskreis für die Ansteuerung des Relais, dadurch gekennzeichnet, daß der Ausgang mindestens einer Stufe der vom Taktgenerator (210), vorzugsweise über eine Teiler-Vorstufe (211), gesteuerten Teilerkette (7) eine zu einer FLIP-FLOP-Funktionskette gehörende bistabile Kippstufe (1) beaufschlagt, deren Ausgangssignal (43) zusammen mit einem vom Schalter gelieferten Steuersignal ("1", "2" oder "3") auf Leitungen (11, 12, 13) im Eingangskreis über eine aus einigen der logischen Verknüpfungsglieder zusammengesetzte Verknüpfungsglieder-Kette, gegebenenfalls unter Einschluß von ODER-("OR")-(42), Negations-("N")- (39, 44), WEDER-NOCH-("NOR")- (46, 52)-Gliedern, am Eingang des Ausgangskreises (41, 55) liegt, wobei des Steuersignal ("1 ", "2" oder "3"), gegebenenfalls zusammen mit einem Rücksetz-("RESET')-Signal (236a, 240a), an mindestens einem von drei Anschlüssen (14a, 14b, 14c) der Leitungen (11, 12, 13) des Eingangskreises liegt, von denen
(a) der erste Anschluß (14b) über eine erste Bedingungs-Kombination (BK,), bestehend aus einem ersten (9) und einem zweiten (8) mit jeweils einem ihrer Eingänge seriengeschalteten ODER-("OR")-Glied,
(b) der zweite Anschluß (14a) über eine zweite Bedingungs-Kombination (BK₂). bestehend aus der ersten Bedingungs-Kombination (BK,) und einem dieser an einem zweiten Eingang des ersten ODER-("OR")-Gliedes (9) vorgeschalteten WEDER-NOCH-("NOR")-Glied (10)
(c) und der dritte Anschluß (14c) über eine dritte Bedingungs-Kombination (BK₃), bestehend aus monostabiler Kippstufe (15) (MONO-FLIP-FLOP), Negations- (17), WEDER-NOCH-("NOR")-Gliedern (19) und bistabiler Kippstufe (FLIP-FLOP) (23),
am Rücksetzeingang (5) der Teilerkette (7) liegt, wobei die Ausgangssignale der Verknüpfungsglieder-Ketten mit bistabilen Kippstufen (zB. 37 "FF4", 116 "FF2", 23 "FF₃") oder WEDER-NOCH-Glied (zB. 46) je einen weiteren Eingang des WEDER-NOCH-("NOR")-Gliedes (10) der zweiten Bedingungs-Kombination (BK₂) beaufschlagen.

2. Elektronische Schaltungsanordnung nach Anspruch 1, dadurch gekennzeichnet, daß zwischen den Ausgängen mehrerer Stufen der Teilerkette (7) und den Eingängen der beaufschlagten bistabilen Kippstufe(n) (1) eine entsprechend der Zahl der angeschlossenen Teilerstufen-Ausgänge (A, A', ... D', D) zweidimensional durch Gleichspannungs-Signale ("x", "y") codiert ansteuerbare Auswahl-Matrix (2) liegt.

3. Elektronische Schaltungsanordnung nach einem der Ansprüche 1 und 2, dadurch gekennzeichnet, daß zusätzlich zu dem einen Ausgang ("Z") von Stufen der Teilerkette (7), gegebenenfalls über eine Auswahl-Matrix (2), ein weiterer Ausgang ("Z'") mit halbem Teilungsverhältnis über eine Verknüpfungsglieder-Kette an dem Setz-Eingang (35) einer weiteren bistabilen Kippstufe ("FF₄") (37) angeschlossen ist, deren Ausgangssignal (38) zusammen mit dem ersten Steuersignal ("1 ") über ein ODER-("OR")-Glied (40) am Eingang (41) eines Ausgangskreises mit Leistungsverstärker (243) anliegt.

4. Elektronische Schaltungsanordnung nach einem der Ansprüche 1 bis 3, dadurch gekennzeichnet, daß die Teilerkette (7) als Mehrfach-Dekadenteiler (212) aus abwechselnd "2"-Teiler- und "5"-Teiler-Stufen aufgebaut ist.

5. Elektronische Schaltungsanordnung nach einem der Ansprüche 1 bis 4, dadurch gekennzeichnet, daß der Taktgenerator (210) im frequenzbestimmenden Kreis ein einstellbares RC-Glied (Potentiometer 226, Kondensator 227) enthält, das an Außen-Lötanschlüsse anschließbar ist.

6. Elektronische Schaltungsanordnung nach einem der Ansprüche 1 bis 5, dadurch gekennzeichnet, daß mindestens die Teilerkette (7) oder der Mehrfach-Dekadenteiler (212), gegebenenfalls mit der zugehörigen Auswahl-Matrix (2), und/oder die FLIP-FLOP-Funktionskette (1, 23, 37, 116) mit ihrer zugehörigen Bedingungs-Kombination (BK" BK₂ bzw. BK₃) auf einem Halbleiter-Baustein integriert zusammengefaßt und die Codiereingänge ("x", "y") der Auswahl-Matrix (2) und die Steuer-Eingänge (11, 12, 13) der Bedingungs-Kombinationen, sowie gegebenenfalls Anschlüsse des Taktgenerators (210) für das externe RC-Glied (226, 227) und die Takteingänge (213, 214, 215), Rücksetzeingänge (236a, 237a, 240a), die Ausgangskreise und die Stromversorgungs-Leitungen an Außen-Lötanschlüsse (216, 217; 223 bis 225; 234, 238; 228, 229; 246 bis 248; 232, 232a) des Halbleiter-Bausteins in der für diesen charakteristischen Technologie angebracht sind.

## Revendications

1. Circuit électronique pour un relais dont le comportement dans le temps peut être déterminé par l'actionnement d'un commutateur, qui comprend un générateur de rythme (210), une chaîne de division (7), des bascules astables et/ou monostables et/ou bistables, des circuits logiques et un circuit de sortie pour l'attaque du relais, caractérisé en ce que la sortie d'au moins un étage de la chaîne de division (7) commandée par le générateur de rythme (210), de préférence par l'intermédiaire d'un pré- étage de division (211), attaque une bascule bistable (1) appartenant à une chaîne de fonction "FLIP-FLOP" dont le signal de sortie (43), conjointement avec un signal de commande ("1", "2" ou "3") fourni par le commutateur, est appliqué, sur des conducteurs (11, 12, 13) contenus dans le circuit d'entrée, par l'intermédiaire d'une chaîne de circuits logiques composée de certains des circuits logiques, éventuellement avec incorporation de circuits OU ("OR") (42), de négation ("N"), (39, 44), NI ("NOR") (46, 52), à l'entrée du circuit de sortie (41, 55), le signal de commande ("1", "2" ou "3"), éventuellement conjointement avec un signal de remise à zéro ("RESET") est appliqué, à au moins l'une des trois connexions (14a, 14b, 14c) des conducteurs (11, 12, 13) du circuit d'entrée, connexions qui sont toutes connectées à l'entrée de remise à zéro (5) de la chaîne de division (7) (a) la première connexion (14b), par l'intermédiaire d'une première combinaison de conditions (BK,), composée d'un premier (9) et d'un deuxième (8) circuits OU ("OR"), connectés en série, chacun par l'une de ses entrées, (b) la deuxième connexion (14a), par l'intermédiaire d'une deuxième combinaison de conditions (BK₂) composée de la première combinaison de conditions (BK,) et d'un circuit NI ("NOR") (10) connecté en amont de cette combinaison à une deuxième entrée du premier circuit OU ("OR") (9), (c) et la troisième connexion (14c), par l'intermédiaire d'une troisième combinaison de conditions (BK₃), composée d'une bascule monostable (15) (MONO-FLIP-FLOP), de circuits de négation (17), NI ("NOR") (19) et d'une bascule bistable (FLIP-FLOP) (23), les signaux de sortie des chaînes de circuits logiques comportant des bascules bistables (par exemple 37 "FF4", 116 "FF2", 23 "FF₃") ou un circuit NI (par exemple 46), attaquant chacun une autre entrée du circuit NI ("NOR") (10) de la deuxième conbinaison de conditions (BK₂).

2. Circuit électronique selon la revendication 1, caractérisé en ce qu'entre les sorties de plusieurs étages de la chaîne de division (7) et les entrées des bascules bistables (1) attaquées, se trouve une . matrice de sélection (2) commandable, codée dans les deux dimensions par des signaux de tension continue ("x", "y"), en fonction du nombre des sorties (A, A', ... D', D) des étages de division qui leur sont raccordés.

3. Circuit électronique selon l'une des revendications 1 et 2, caractérisé en ce que, en supplément de l'une ("Z") des sorties d'étages de la chaîne de division (7), éventuellement par l'intermédiaire d'une matrice de sélection (2), une autre sortie ("Z'") possédant un demirapport de division, est connectée par l'intermédiaire d'une chaîne de circuits logiques, à l'entrée de mise à un d'une autre bascule bistable ("FF4") (37), dont le signal de sortie (38) est appliqué, avec le premier signal de commande ("1 "), à l'entrée (41) d'un circuit de sortie comportant un amplificateur de puissance (41), par l'intermédiaire d'un circuit OU ("OR") (40).

4. Circuit électronique selon l'une des revendications 1 à 3, caractérisé en ce que la chaîne de division (7) est construite sous la forme d'un diviseur décadique multiple (212) composé d'étages de division ("2") et d'étages de division ("5") en alternance.

5. Circuit électronique selon l'une des revendications 1 à 4, caractérisé en ce que le générateur de rythme (210) renferme, dans le circuit déterminant la fréquence, un circuit RC réglable (potentiomètre 226, condensateur 227) qui peut être raccordé aux connexions soudées extérieures.

6. Circuit électronique selon l'une des revendications 1 à 5, caractérisé en ce qu'au moins la chaîne de division (7) ou les diviseurs décadiques multiples (212), éventuellement avec la matrice de sélection (2) correspondante et/ou la chaîne de fonction FLIP-FLOP, avec sa combinaison de conditions correspondante (BK₁, BK₂, ou BK₃ respectivement) sont rassemblées intégrées sur un composant semi-conducteur et les entrées de codage ("x", "y") de la matrice de sélection (2) et les entrées de commande (11, 12, 13) des combinaisons de conditions et ainsi qu'éventuellement des connexions du générateur de rythme (210) prévues pour le circuit RC extérieur (236, 237) et les entrées de rythme (213, 214, 215), entrées de remise à zéro (236a, 237a, 240a), les circuits de sortie et les conducteurs d'alimentation en courant arrivant à des connexions soudées extérieures (216, 217; 223 à 225; 234, 238; 228, 229; 246 à 248; 232, 232a) sont montées dans la technologie caractéristique pour ces composants.

## Claims

1. Electric circuit arrangement for a relay with time behaviour determinable by the actuation of a switch, comprising a timing pulse generator (210), a divider chain (7), astable and/or monostable and/or bistable trigger stages, logic linkage members and an output circuit for the actuation of the relay, characterised in that the output of at least one stage of the divider chain (7) controlled by the timing pulse generator (210), preferably through a divider preliminary stage (211), acts upon a bistable trigger stage (1) pertaining to a FLIP-FLOP function chain, the output signal (43) of which trigger stage, together with a control signal ("1", "2" or "3") delivered by the switch, lies on leads (11,12, 13) in the input circuit through a linkage member chain assembled from some of the logic linkage members, possibly with inclusion of OR-members (42), Negation members (39, 44), NOR-members (46, 52), at the entry of the output circuit (41, 55), while the control signal ("1 ", "2" or "3"), possibly together with a RESET-signal (236a, 240a), lies on at least one of three terminals (14a, 14b, 14c) of the leads (11, 12, 13) of the input circuit, of which
(a) the first terminal (14b) lies through a first condition combination (BK,), consisting of a first (9) and a second (8) OR-member connected in series with one of its inputs in each case,
(b) the second terminal (14a) lies through a second condition combination (BK₂), consisting of the first condition combination (BK,) and a NOR-member (10) connected in series before this at a second input of the first OR-member (9)
(c) and the third terminal (14c) lies through a third condition combination (BK₃), consisting of monostable trigger stage (15) (MONO-FLIP-FLOP), Negation members (17), NOR-members (19) and bistable trigger stage (FLIP-FLOP) (23),
on the reset input (5) of the divider chain (7), while the output signals of the linkage member chains act with bistable trigger stages (for example 37 "FF4', 116 "FF2", 23 "FF3") or NOR-member (for example 46) each upon a further input of the NOR-member (10) of the second condition combination (BK₂).

2. Electronic circuit arrangement according to Claim 1, characterised in that a selection matrix (2) actuatable in a manner coded two-dimensionally by direct-current voltage signals ("x", "y") according to the number of the connected divider stage outputs (A, A', ... D', D) lies between the outputs of several stages of the divider chain (7) and the inputs of the trigger stage(s) (1) acted upon.

3. Electronic circuit arrangement according to one of Claims 1 and 2, characterised in that in addition to the one output ("Z") of stages of the divider chain (7), possibly through a selection matrix (2), a further output ("Z") with half division ratio is connected through a linkage member chain to the setting input (35) of a further bistable trigger stage ("FF4") (37), the output signal (38) of which, together with the first control signal ("1 "), is present through an OR-member (40) at the input (41) of an output circuit with power amplifier (243).

4. Electronic circuit arrangement according to one of Claims 1 to 3, characterised in that the divider chain (7) is assembled as multiple decade divider (212) from "2"-divider and "5"-divider stages in alternation.

5. Electronic circuit arrangement according to one of Claims 1 to 4, characterised in that the timing pulse generator (210) contains in the frequency-determining circuit an adjustable RC-member (potentiometer 226, capacitor 227) which is connectable to external solder terminals.

6. Electronic circuit arrangement according to one of Claims 1 to 5, characterised in that at least the divider chain (7) or the multiple decade divider (212), possibly with the pertinent selection matrix (2), and/or the FLIP-FLOP function chain (1, 23, 37, 116) with its associated condition combination (BK,, BK₂ or BK₃) are assembled integrated on a semi-conductor block and the coding inputs ("x", "y") of the selection matrix (2) and the control inputs (11, 12, 13) of the condition combinations, also possibly terminals of the timing pulse generator (210) for the external RC-member (226, 227) and the timing pulse inputs (213, 214, 215), reset inputs (236a, 237a, 240a), the output circuits and the current supply leads are fitted on external solder terminals (216, 217; 223 to 225; 234, 238; 228, 229; 246 to 248; 232, 232a) of the semi-conductor block in the technology characteristic for the latter.
